# EUROPÄISCHE PATENTSCHRIFT

(11) **EP 1 669 489 B1**
(45) Veröffentlichungstag und Bekanntmachung des Hinweises auf die Patenterteilung: **23.09.2009**
(21) Anmeldenummer: 05025506.6
(22) Anmeldetag: 23.11.2005
(51) Int. Cl.: D06F 37/26, F16L 3/13

(54) **Kunststofflaugenbehälter für eine Waschmaschine mit angeformten Rippen**
Plastic tub for a washing machine comprising integrally molded ribs
Cuve en matière plastique pour machine à laver avec des nervures moulées intégralement

(30) Priorität: 07.12.2004 DE 102004059705
(43) Veröffentlichungstag der Anmeldung: 14.06.2006
(73) Patentinhaber: Miele & Cie. KG, 33332 Gütersloh (DE)
(72) Erfinder: Blomberg, Barbara, 33330 Gütersloh (DE); Dahlke, Dirk, 33378 Rheda-Wiedenbrück (DE); Hollenhorst, Matthias, 59556 Lippstadt (DE)

(56) Entgegenhaltungen:
- EP-A- 1 029 963
- EP-A- 1 057 922
- DE-A1- 4 130 011
- US-A1- 2001 028 823
- US-B1- 6 683 257
- PATENT ABSTRACTS OF JAPAN Bd. 1999, Nr. 05, 31. Mai 1999 (1999-05-31) -& JP 11 033284 A (TOSHIBA CORP), 9. Februar 1999 (1999-02-09)
- PATENT ABSTRACTS OF JAPAN Bd. 017, Nr. 388 (C-1086), 21. Juli 1993 (1993-07-21) -& JP 05 068780 A (HITACHI LTD), 23. März 1993 (1993-03-23)
- PATENT ABSTRACTS OF JAPAN Bd. 2000, Nr. 04, 31. August 2000 (2000-08-31) -& JP 2000 014972 A (HITACHI LTD), 18. Januar 2000 (2000-01-18)

## Beschreibung

Die Erfindung betrifft einen Kunststofflaugenbehälter mit zumindest einem Außenmantel und an den Stirnseiten angeordnete Kappen für eine Waschmaschine in dem eine Trommel drehbar angeordnet ist, wobei an dem Außenmantel oder an den stirnseitigen Kappen des Laugenbehälters Rippenstrukturen angeformt sind, wobei der Laugenbehälter im Spritzgussverfahren unter Verwendung zumindest eines Formwerkzeugs hergestellt ist.

Bekannt ist es aus dem Stand der Technik, beispielsweise aus der GB 2 333 300 A, einen Laugenbehälter für eine Waschmaschine aus Kunststoff im Spritzgießverfahren herzustellen. Um der Behälterwand eine hinreichende Stabilität zu geben, werden an der Außenwand stegartige Rippen angeformt. Ist ein derartiger Laugenbehälter in einem Gerätegehäuse eingefasst, müssen an den Laugenbehälter zahlreiche Kabelstränge oder Leitungen befestigt werden. Hierzu zählen beispielsweise die Kabel für den Motor, für den Heizkörper oder für die Steuerung, oder Leitungen, insbesondere Schläuche für die Zuleitung oder Ableitung von Flüssigkeiten. Bekannt ist es, die Kabel bzw. Leitungen mit zusätzlichen Kabelbändern oder Haltern am Laugenbehälter zu fixieren. Bekannt ist es auch, Durchgangslöcher oder Bohrungen durch die Rippen zu setzen, durch die die Kabel oder Leitungen eingezogen werden, um ihnen am Laugenbehältergehäuse einen sicheren Halt zu gewährleisten.

Aus der JP 2000014972 A "Patent Abstracts of Japan" ist es bekannt, einen Laugenbehälter für eine Waschmaschine mit vertikaler Drehachse mit einer Rippenstruktur zur Verstärkung des Bodenwand zu versehen.

Aus der EP 1 057 922 A2 oder EP 1 029 963 A2 ist ein Laugenbehälter aus Kunststoff bekannt, an dessen Wand an der Außenseite zusätzliche Halter für mechanische Komponenten oder Kabel einstückig angeformt sind. Aus der JP 05068780 A "Patent Abstracts of Japan" ist ein Laugenbehälter für eine Waschmaschine mit vertikaler Drehachse bekannt, der an seinem Mantel einzelne Klemmhalterungen besitzt. Aus der JP 11 033284 A "Patent Abstracts of Japan" ist ein Laugenbehälter für eine Waschmaschine mit vertikaler Drehachse bekannt, der an der bodenseitigen Behälterwand Laschen umfasst, die zur Kabelhalterung dienen.

In der JP 09099196 A ist ein Laugenbehälter offenbart, der an seiner Unterseite eine Lasche mit einer U-förmigen Ausbuchtung besitzt. Diese Ausbuchtung ist jedoch nicht in der Lage, eine Leitung oder ein Kabel einklippsend zu halten, so dass ein zusätzliches, Omega-förmiges Gegenstück notwendig ist, das mittels zusätzlicher Rastmittel am Steg verrastet wird und dadurch die Leitung bzw. das Kabel vollständig umschließend hält.

Als nachteilig bei dieser Art der Kabel- bzw. Leitungsanordnung wird es angesehen, dass die Anbringung als solches mit einem hohen Zeit- bzw. Montageaufwand verbunden ist. Bei der Befestigung mit Kabelbändem oder zusätzlichen Haltern ist jeweils ein Durchgangsloch im Laugenbehälter erforderlich, so dass für jedes Durchgangsloch im Spritzgusswerkzeug ein zusätzlicher Schieber benötigt wird, was zudem die Werkzeugkosten stark in die Höhe treibt oder ein nachträgliches Bohren erfordert.

Aus der DE 36 14 345 C1 ist es bekannt, an einer Montagewanne aus Kunststoff für Haushaltgeräte Halter für Kabel oder sonstige Komponenten anzuformen. Hierbei werden einstückig Halterungen herausgebildet, die durch Hinterschnitte eine Rastaufnahme für einen Stecker bilden. Der Hinterschnitt wird durch eine parallel versetzte Teilebene der Ebene der Montagewanne gebildet, wodurch eine Öffnung in der Montagewanne entsteht. Für einen Laugenbehälter ist aufgrund der erforderlichen Dichtigkeit die Anordnung derartiger Halterungen ungeeignet.

Der Erfindung stellt sich somit das Problem, einen aus Kunststoff geformten Laugenbehälter dahingehend weiter zu bilden, der bei günstigen Werkzeugkosten eine schnelle und einfache Montage von Kabeln und Leitungen an der Außenwand des Laugenbehälters ermöglicht.

Erfindungsgemäß wird dieses Problem mit den Merkmalen des Anspruchs 1oder 5 gelöst. Vorteilhafte Ausgestaltungen und Weiterbildungen der Erfindung ergeben sich aus den jeweils nachfolgenden Unteransprüchen.

Die mit der Erfindung erreichbaren Vorteile ergeben sich im Wesentlichen dadurch, dass bei dieser Lösung kein zusätzlicher Schieber für Kabelhalterungen im Werkzeug benötigt wird, was insbesondere die Spritzgusswerkzeugkosten mindert. Hinzu kommt, dass der Montageaufwand wesentlich zeitverkürzt werden kann, da durch einfaches Anklippsen der Leitungen und Kabel die Festlegung an der Behälterwand erfolgt. Der Hinterschnitt im Bereich der Halterung am Laugenbehälter, der die Selbsthalterung der Kabel hervorruft, wird durch so genannte Zwangsentformung realisiert. Hierzu sind in den Rippen Klemmhalterungen für Kabel oder Leitungen eingeformt. Dabei weisen die Klemmhalterungen jeweils eine U-förmige Öffnung auf, die zur Aufnahme des Kabel- oder des Leitungsmantels dient.

Um ein möglichst einfaches Formwerkzeug zu verwenden, zeigt die U-förmige Öffnung der jeweiligen Klemmhalterung in die für das Formwerkzeug vorgesehene Entformungsrichtung. Somit ist für die Einformung der Klemmhalterungen kein weiterer Herstellungsschritt notwendig.

In einer vorteilhaften Ausführung weisen die das U bildenden Schenkel einen Hinterschnittbereich zur Umgreifung eines Teilumfangs des Kabel- oder Leitungsmantels auf. Der Hinterschnitt an der U-förmigen Öffnung zum Halten des Kabels oder der Leitung wird durch eine so genannte Zwangsentformung realisiert. Um diese zu ermöglichen, ist jedem Schenkel an seiner Rückseite ein Entlastungsschlitz zugeordnet. Während der Bewegung des Formwerkzeugs in Entformungsrichtung drücken die formgebenden Bereiche des Formwerkzeugs die Schenkel um den Betrag des Hinterschnitts nach außen in die Freiräume der Entlastungsschlitze. Der Kunststoff stellt aufgrund seiner Elastizität im erstarrten Zustand diese Bewegung mit der korrespondierenden Rückfederung der Schenkel nach dem vollständigen Entfernen des Formwerkzeugs bereit.

Gemäß einer vorteilhaften Weiterbildung, insbesondere der U-förmigen Öffnung, sind über die Erstreckung eines jeden Schenkels wenigstens zwei Hinterschnittbereiche für unterschiedliche Kabel- oder Leitungsstärken vorgesehen. Aufgrund dieser Ausbildung ist es möglich, Klemmhalterungen für Kabel mit unterschiedlichen Durchmesserbereichen vorzusehen.

Gemäß einer anderen Ausführungsform einer Klemmhalterung, die an den Rippen formgebend eingebunden werden kann, wird gemäß der Erfindung vorgeschlagen, dass die einzelne Klemmhalterung für die Kabel oder Leitungen eine U-förmige Öffnung weist, wobei die das U bildenden Schenkel jeweils unter einer sich öffnenden Schräge verlaufen. Somit verengt sich in Klemmrichtung in Richtung des Scheitelpunktes der Öffnung der Raum zwischen den Schenkeln, so dass das Kabel in die U-förmige Öffnung hinein gedrückt wird, wobei infolge des sich verengenden Querschnittes die Klemmwirkung herbeigeführt wird. Diese Ausführungsform bedarf dann nicht eines Entlastungsschlitzes, weil sich das U in Entformungsrichtung öffnet bzw. die Einführungsöffnung keinen Hinterschnitt aufweist.

In Weiterbildung dieser Ausführungsform wird vorgeschlagen, dass die Schrägen der Schenkel abgestuft sind. Dadurch können auch wiederum Kabel mit unterschiedlichen Durchmesserquerschnitten von dem U-förmigen Öffnungsbereich aufgenommen werden.

Ein Ausführungsbeispiel der Erfindung ist in den Zeichnungen rein schematisch dargestellt und wird nachfolgend beschrieben. Es zeigen:
- Figur 1:: eine obere Teilansicht eines geformten Kunststofflaugenbehälters mit angeformten Rippen, an denen die Klemmhalterungen angeformt sind;
- Figur 2:: eine Detailansicht einer an den Rippen integrierten Klemmhalterung in isolierter Darstellung;
- Figur3:: eine weitere Detailansicht einer Klemmhalterung gemäß der Figur 2 mit eingebundenem Kabel- oder Leitungsstrang;
- Figur 4:: eine weitere Ausführungsform einer Klemmhalterung mit zwei Hinterschnitt- bereichen und
- Figur 5:: eine weitere Ausführungsform einer Klemmhalterung.

Die Figur 1 zeigt in der perspektivischen Darstellung den oberen Bereich eines Kunststofflaugenbehälters 1 mit einem Außenmantel 2 und an seinen Stirnseiten angeordnete Kappen 2.1 für eine nicht näher dargestellte Waschmaschine, in dem eine Trommel drehbar angeordnet ist. Wie auf der Zeichnung zu erkennen ist, sind an dem Außenmantel 2 des einstückig geformten Laugenbehälters 1 Rippenstrukturen 3 angeformt. In den einzelnen Rippen 4 sind Klemmhalterungen 5 für Kabel oder Leitungen 6 eingeformt, wie sie in der Detailansicht in den Figuren 2 bis 5 in isolierter Darstellung näher zu erkennen sind. Bei der Entformung eines derartigen Laugenbehälters 1 erfolgt die Entformungsrichtung entsprechend der Rippenausrichtung, so dass zur Formgebung der Rippen 4 bzw. der Klemmhalterungen 5 kein zusätzliches Schieberelement in der Werkzeugform eingebunden werden muss.

Um die Rippen 4 mit ihren Klemmhalterungen 5 ohne Verwendung eines zusätzlichen Schiebers zu formen, weist die einzelne Klemmhalterung 5 eine U-förmige Öffnung 7 auf, die insbesondere zur Aufnahme des Kabel- oder Leitungsmantels 8 bestimmt ist, wie es in der Figur 3 dargestellt ist. Die Öffnung 7 zeigt in die gleiche Richtung 20, in die das Formwerkzeug während der Entformung bewegt wird. Die das U-bildenden Schenkel 9 und 10 weisen dabei einen Hinterschnittbereich 11 und 12 zur Umgreifung eines Teilumfangs des Kabel- oder Leitungsmantels 8 auf. Die Hinterschnittbereiche sind insbesondere gut in der Figur 2 und 3 zu erkennen. Dabei ist jedem Schenkel 9 und 10 an seiner Rückseite ein Entlastungsschlitz 13 und 14 zugeordnet. Es versteht sich nun von selbst, dass, wenn das Formwerkzeug entsprechend der Hauptrichtung, dargestellt mit einem großen Pfeil 20, herausgezogen wird, die Schenkel 9 und 10 aufgrund der gegen das Formwerkzeug sperrenden in die Öffnung 5 ragenden Hinterschnittbereiche 11 und 12 aufgeweitet werden. In die zur Rückseite der Schenkel 9 und 10 angeordneten Entlastungsschlitze 13 und 14 können die Schenkel während des Aufweitens bewegt werden. Nach Herausfahren des Werkzeugs können die Schenkel 9 und 10 und somit auch die Hinterschnittbereiche 11 und 12 wieder in ihre ursprünglich vorgesehene Position zurück springen. Für diese federnde bzw. rückfedernde Bewegung weist der Kunststoff nach dem Aushärten bzw. nach dem Erstarren eine ausreichende Elastizität auf.

Die Figur 4 zeigt eine weitere Ausführungsform gemäß der Figur 2 und 3, wobei über die Erstreckung der Schenkel 9 und 10 wenigsten zwei Hinterschnittbereiche 15 und 16 für unterschiedliche Kabel- oder Leitungsstärken vorgesehen sind.

Die Figur 5 zeigt eine andere Ausführungsform der Klemmhalterung 5, die ebenfalls in dem Rippenbereich 4 mittels einer Formgebung eingebunden werden kann. Hierbei weist die einzelne Klemmhalterung 5 für die Kabel oder Leitungen 6 ebenfalls eine U-förmige Öffnung 7 auf, wobei die das U bildenden Schenkel 9 und 10 jeweils unter einer sich öffnenden Schräge verlaufen. Dabei sind die Schrägen der Schenkel 9 und 10 abgestuft ausgeführt, wobei die untere Stufe 17 den kleinsten Öffnungsquerschnitt, die Stufe 18 einen mittleren Öffnungsquerschnitt und die Stufe 19 einen oberen großen Öffnungsquerschnitt bildet. Bei der Ausführungsform gemäß der Figur 5 soll das Kabel 6 lediglich geführt werden, ohne dass es gegen Herausrutschen gesichert ist. Hierbei ist werkzeugtechnisch keine Zwangsentformung notwendig. Durch die stufenweise Verjüngung des Schlitzes bzw. der U-förmigen Öffnung 7 können Dicktoleranzen des Kabels 6 ausgeglichen werden. Zur Montage wird das Kabel 6 so weit in den Schlitz bzw. in die Öffnung 7 gedrückt, bis es aufgrund der verursachten Reibwirkung zwischen dem Mantel des Kabels und der Innenseite der Schrägen 17, 18, 19 fest sitzt.

## Patentansprüche

1. Kunststofflaugenbehälter (1) mit zumindest einem Außenmantel (2) und an den Stirnseiten angeordnete Kappen (2.1) für eine Waschmaschine in dem eine Trommel drehbar angeordnet ist, wobei an dem Außenmantel (2) oder an den stirnseitigen Kappen (2.1) des Laugenbehälters (1) Rippenstrukturen (3) mit stegartigen Rippen (4) angeformt sind, wobei der Laugenbehälter im Spritzgussverfahren unter Verwendung zumindest eines Formwerkzeugs hergestellt ist,
**dadurch gekennzeichnet,**
**dass** in den Rippen (4) Klemmhalterungen (5) für Kabel oder Leitungen (6) zur Festlegung an der Behälterwand durch Anklippsen eingeformt sind, wobei die Klemmhalterungen (5) jeweils eine U-förmige Öffnung zur Aufnahme des Kabel- oder des Leitungsmantels (8), aufweisen und die das U bildenden Schenkel (9, 10) einen Hinterschnittbereich (11, 12) zur Umgreifung eines Teilumfangs des Kabel- oder Leitungsmantels (8) aufweisen.

2. Kunststofflaugenbehälter nach Anspruch 1,
**dadurch gekennzeichnet,**
**dass** die U-förmige Öffnung (7) der jeweiligen Klemmhalterung (5) in die für das Formwerkzeug vorgesehene Entformungsrichtung (20) zeigt.

3. Kunststofflaugenbehälter nach Anspruch 1 bis 2,
**dadurch gekennzeichnet,**
**dass** jedem Schenkel (9, 10) an seiner Rückseite ein Entlastungsschlitz (13, 14) zugeordnet ist.

4. Kunststofflaugenbehälter nach Anspruch 1 bis 3;
**dadurch gekennzeichnet,**
**dass** über eine Erstreckung der Schenkel (9, 10) wenigstens zwei Hinterschnittbereiche (15, 16) für unterschiedliche Kabel- oder Leitungsstärken vorgesehen sind.

5. Kunststofflaugenbehälter (1) mit zumindest einem Außenmantel (2) und an den Stirnseiten angeordnete Kappen (2.1) für eine Waschmaschine in dem eine Trommel drehbar angeordnet ist, wobei an dem Außenmantel (2) oder an den stirnseitigen Kappen (2.1) des Laugenbehälters (1) Rippenstrukturen (3) mit stegartigen Rippen (4) angeformt sind, wobei der Laugenbehälter im Spritzgussverfahren unter Verwendung zumindest eines Formwerkzeugs hergestellt ist,
**dadurch gekennzeichnet,**
**dass** in den Rippen (4) Klemmhalterungen (5) für Kabel oder Leitungen (6) zur Festlegung an der Behälterwand durch Anklippsen eingeformt sind, wobei die Klemmhalterungen (5) jeweils eine U-förmige Öffnung aufweisen und die das U bildenden Schenkel (9, 10) jeweils unter einer sich öffnenden Schräge verlaufen, die dazu ausgebildet ist, den Festsitz aufgrund der verursachten Reibwirkung zwischen dem Mantel des Kabels und der Innenseite der Schrägen (17, 18, 19) bereitzustellen.

6. Kunststofflaugenbehälter nach Anspruch 5,
**dadurch gekennzeichnet,**
**dass** die Schrägen (17, 18, 19) der Schenkel (9,10) abgestuft sind.

## Claims

1. Plastic lye container (1) with at least one outer casing (2) and caps (2.1) arranged on the frontal areas for a washing machine in which a drum is rotatably arranged, wherein rib structures (3) with web-like ribs (4) are formed on the outer casing (2) or on the frontal area caps (2.1) of the lye container (1), wherein the lye container is manufactured by the injection moulding method using at least one die,
**characterised in that**
clamp mountings (5) for cables or lines (6) for fixing on the container wall by clipping on are formed in the ribs (4), wherein the clamp mountings (5) respectively have a U-shaped opening for receiving the cable and or line casing (8) and the limbs (9, 10) which form the U have an undercut region (11, 12) for engaging around a partial circumference of the cable or line casing (8).

2. Plastic lye container according to Claim 1,
**characterised in that**
the U-shaped opening (7) of the respective clamp mounting (5) points in the direction (20) of removal from the mould intended for the die.

3. Plastic lye container according to Claim 1 to 2,
**characterised in that**
a relief slot (13, 14) is assigned to each limb (9, 10) on its rear side.

4. Plastic lye container according to Claim 1 to 3,
**characterised in that**
at least two undercut regions (15, 16) for different cable or line strengths are provided via an extension of the limbs (9, 10).

5. Plastic lye container (1) with at least one outer casing (2) and caps (2.1) arranged on the frontal areas for a washing machine in which a drum is rotatably arranged, wherein rib structures (3) with web-like ribs (4) are formed on the outer casing (2) or on the frontal area caps (2.1) of the lye container (1), wherein the lye container is manufactured by the injection moulding method using at least one die,
**characterised in that**
clamp mountings (5) for cables or lines (6) for fixing on the container wall by clipping on are formed in the ribs (4), wherein the clamp mountings (5) respectively have a U-shaped opening and the limbs (9, 10) which form the U respectively run at an opening pitch which is designed to provide the interference fit due to the resultant friction action between the casing of the cable and the inside of the pitches (17, 18, 19).

6. Plastic lye container according to Claim 5,
**characterised in that**
the pitches (17, 18, 19) of the limbs (9, 10) are graduated.

## Revendications

1. Cuve de lavage en matière plastique (1) pour une machine à laver, avec au moins une enveloppe extérieure (2) et des capots (2.1) disposés sur les côtés frontaux, et dans laquelle un tambour est disposé à rotation, sachant que des structures nervurées (3) avec des nervures du genre entretoises (4) sont formées sur l'enveloppe extérieure (2) ou sur les capots frontaux (2.1) de la cuve de lavage, sachant que la cuve de lavage est fabriquée par moulage par injection en utilisant au moins un moule,
**caractérisée en ce que** des supports à serrage (5) pour des câbles ou des lignes (6), à fixer sur la paroi de la cuve par clipsage, sont formés dans les nervures (4), sachant que les supports à serrage (5) présentent chacun une ouverture en forme de U et sachant que les branches (9, 10) formant le U présentent une région contre-dépouillée (11, 12) destinée à s'engager autour d'une partie de la circonférence de la gaine (8) du câble ou de la ligne.

2. Cuve de lavage selon la revendication 1, **caractérisée en ce que** l'ouverture en forme de U (7) du support à serrage respectif (5) est dirigée dans la direction de démoulage (20) prévue pour le moule.

3. Cuve de lavage selon l'une des revendications 1 et 2, **caractérisée en ce qu'**une fente de soulagement (13, 14) est associée à chaque branche (9, 10) sur son côté arrière.

4. Cuve de lavage selon l'une des revendications 1 à 3, **caractérisée en ce qu'**au moins deux régions contre-dépouillées (15, 16) pour des épaisseurs différentes de câble ou de ligne sont prévues sur l'étendue des branches (9, 10).

5. Cuve de lavage en matière plastique (1) pour une machine à laver, avec au moins une enveloppe extérieure (2) et des capots (2.1) disposés sur les côtés frontaux, et dans laquelle un tambour est disposé à rotation, sachant que des structures nervurées (3) avec des nervures du genre entretoises (4) sont formées sur l'enveloppe extérieure (2) ou sur les capots frontaux (2.1) de la cuve de lavage, sachant que la cuve de lavage est fabriquée par moulage par injection en utilisant au moins un moule,
**caractérisée en ce que** des supports à serrage (5) pour des câbles ou des lignes (6), à fixer sur la paroi de la cuve par clipsage, sont formés dans les nervures (4), sachant que les supports à serrage (5) présentent chacun une ouverture en forme de U et que les branches (9, 10) formant le U s'étendent chacune sous une obliquité allant en s'élargissant, réalisée de manière à fournir l'immobilisation du fait de la friction résultante entre la gaine du câble et la face intérieure des obliquités (17, 18, 19).

6. Cuve de lavage selon la revendication 5, **caractérisée en ce que** les obliquités (17, 18, 19) des branches (9, 10) sont étagées.
